# FASCICULE DE BREVET EUROPEEN

(11) **EP 0 989 306 B1**
(45) Date de publication et mention de la délivrance du brevet: **09.11.2005**
(21) Numéro de dépôt: 99402084.0
(22) Date de dépôt: 19.08.1999
(51) Int. Cl.: F04D 31/00, E21B 43/34, E21B 43/12

(54) **Système de compression-pompage comportant une section de compression en fonctionnement alterné et son procédé**
Kompressor und Pumpensystem mit alternierendem Betrieb des Kompressorteils und zugehörigem Verfahren
Compression-pumping system with alternate operation of the compression section and its related process

(30) Priorité: 24.09.1998 FR 9811990
(43) Date de publication de la demande: 29.03.2000
(73) Titulaire: Institut Français du Pétrole, 92852 Rueil-Malmaison Cedex (FR)
(72) Inventeur: Charron, Yves, 91310 Longpont sur Orge (FR)

(56) Documents cités:
- EP-A- 0 549 439
- GB-A- 2 014 862
- GB-A- 2 273 958
- US-A- 3 366 061

## Description

La présente invention concerne un système de compression-pompage alterné d'un fluide polyphasique ayant une composition qui peut varier dans le temps. La composition peut présenter successivement une grande quantité de gaz, établie sur une longue période d'utilisation, mais également un faible taux de gaz sur une durée qui peut provoquer rengorgement d'un séparateur disposé en amont de la partie du système ayant pour fonction de communiquer de l'énergie au fluide.

Le système selon l'invention trouve notamment son application dans le domaine de la production pétrolière.

Bien que le « terme » pompage diphasique soit couramment utilisé pour désigner un apport d'énergie à un fluide composé d'une phase liquide et d'une phase gazeuse, on utilisera dans la description donnée ci-après, le terme « compression » mieux adapté pour désigner un transfert d'énergie à un fluide diphasique compressible, en particulier lorsqu'il est caractérisé par un fort rapport volumique gaz/liquide (GLR dans les conditions réelles de température et de pression) élevé.

Différents dispositifs dont certains exemples sont donnés ci-après, permettent de comprimer un fluide diphasique composé d'un gaz et d'un liquide, et éventuellement de particules solides :
- un ensemble de machines monophasiques (composé au minimum d'une pompe et d'un compresseur) précédées d'un système de séparation. Par exemple, le document GB 2 273 958 propose de séparer la phase liquide et la phase gazeuse d'un fluide polyphasique, d'effectuer la compression de la phase gazeuse séparément du pompage de la phase liquide, puis de combiner les phases gazeuse et liquide sous pression avant transport. Ce mode de production conduit à des installations de compression encombrantes et coûteuses,
- l'utilisation d'impulseurs radiaux pour comprimer directement un mélange gaz-liquide. Ces impulseurs sont limités à des taux de gaz généralement inférieurs à 20%. Cette limite peut être repoussée à environ 30 % en utilisant des impulseurs radio-axiaux et au-delà avec des impulseurs axiaux,
- les machines volumétriques (alternatives, à vis, à membranes) qui permettent d'obtenir un bon rendement de compression pour un mélange diphasique. En revanche, elles sont très mal adaptées aux grands débits volumiques qui caractérisent les applications à fort taux de gaz,
- les dispositifs rotodynamiques avec impulseurs hélico-axiaux, tels que ceux décrits dans le brevet du demandeur FR 2.665.224, ces derniers sont particulièrement bien adaptés à la compression d'un mélange diphasique présentant un grand débit volumique. En revanche, la faible hauteur manométrique produite par chaque impulseur ne permet pas d'obtenir des taux de compression très élevés lorsque le GLR est supérieur à 20. Par ailleurs, le rendement de ces impulseurs est inférieur au rendement des machines monophasiques et tend à décroître lorsque la pression d'entrée diminue.
- des dispositifs qui utilisent des séparateurs dynamiques en amont d'un compresseur de gaz sec, tels que le compresseur de fluide gazeux associé à un séparateur gaz-liquide qui est décrit dans la demande de brevet WO 87/03 051.

La présente invention concerne un système de compression qui comporte au moins une section de compression, capable d'accepter du gaz ou du liquide, et de communiquer une valeur d'énergie à chacun de ces fluides

Le système de compression comporte des moyens permettant de réaliser le basculement de cette section de compression du mode gaz vers le mode liquide et inversement.

De manière générale, l'invention concerne un système de compresion-pompage alterné permettant de communiquer de l'énergie à un ou plusieurs fluides, lesdits fluides pouvant être liquide ou gazeux.

Il est caractérisé en ce qu'il comporte en combinaison au moins les éléments suivants :
- au moins une section de compression à fonctionnement alterné, adaptée à communiquer une valeur de pression à un fluide essentiellement liquide ou à un fluide essentiellement gazeux, ladite section de compression comportant au moins un conduit d'introduction d'un fluide essentiellement liquide, au moins un conduit d'introduction d'un fluide essentiellement gazeux, au moins un conduit d'évacuation d'un fluide ayant acquis une certaine valeur d'énergie par passage dans ladite section de compression et au moins un conduit d'évacuation d'un fluide essentiellement liquide,
- des moyens permettant de déterminer la nature dudit fluide arrivant dans ledit système, lesdits moyens étant disposés en amont dudit système,
- des moyens permettant de contrôler le débit du liquide ou du gaz,
- des moyens de contrôle-commande permettant de faire varier l'état desdits moyens de contrôle de débit de manière à faire passer la section de compression d'un mode de fonctionnement adapté au gaz à un mode de fonctionnement pour le liquide et réciproquement.

Selon l'invention, le système de compression-pompage alterné peut permetttre de communiquer de l'énergie à un fluide polyphasique ayant une composition variable dans le temps, par exemple une variation dans la quantité de phase gazeuse et la quantité de phase liquide.

Il est caractérisé en ce qu'il peut comporter en outre :
- au moins une section de pompage choisie pour communiquer de l'énergie à un fluide essentiellement liquide, ladite section de pompage comportant au moins un conduit d'introduction d'une phase essentiellement liquide et au moins un conduit d'évacuation de la phase liquide pompée,
les moyens permettant de déterminer la nature du fluides arrivant dans le système comporte au moins un dispositif de séparation des différentes phases constituant le fluide polyphasique, ledit dispositif de séparation étant relié à un conduit d'introduction du fluide polyphasique, et au conduit d'évacuation de liquide provenant de la section de compression-pompage alternée, ledit dispositif comportant au moins un conduit d'évacuation de la phase gazeuse et au moins un conduit d'évacuation de la phase liquide,
le dispositif de séparation étant pourvu de moyens (C_{L}) permettant de détecter le niveau de l'interface gaz-liquide, du fluide introduit dans le dispositif de séparation,
les moyens (Vgi, Vli) permettant de contrôler le débit des phases liquides ou gaz, agissant au niveau des différents conduits.

Le système de compression peut comporter au moins un sous-conduit de recyclage d'une fraction du fluide essentiellement gazeux issu de la section de compression vers le dispositif de séparation.

Le système comporte par exemple un sous-conduit de recyclage d'une fraction au moins du fluide essentiellement liquide issu de la section de pompage vers le dispositif de séparation.

Le dispositif de séparation peut être associé à au moins un des éléments suivants :
- un conduit hélicoïdal destiné à effectuer la séparation des gouttelettes de liquide de la phase gazeuse,
- une série de disques montés sur ledit arbre de rotation, ledit arbre de rotation se prolongeant dans ledit séparateur.

Selon un mode de réalisation, la section de compression à fonctionnement alternée comporte par exemple au moins un étage permettant d'obtenir la séparation de la phase gazeuse et de la phase liquide se présentant sous forme de gouttelettes.

L'invention concerne aussi un procédé associé permettant de communiquer de l'énergie à un fluide qui peut être soit essentiellement liquide soit essentiellement gazeux.

Il est caractérisé en ce qu'il comporte au moins les étapes suivantes :
a) on détermine la nature du fluide auquel on doit communiquer de l'énergie,
b) on envoie ledit fluide quelque soit sa nature à une section de compression-pompage alternée,
c) on adapte simultanément lors de l'étape b) ladite section de compression-pompage alternée à la compression du fluide lorsque ce dernier est essentiellement gazeux ou au pompage du fluide lorsque ce dernier est essentiellement liquide.

Selon l'invention, le procédé peut permettre de communiquer de l'énergie à chacune des phases d'un fluide polyphasique, ledit fluide comportant au moins une phase liquide et au moins une phase gazeuse, la quantité de la phase essentiellement liquide et la quantité de la phase essentiellement gazeuse pouvant varier dans le temps, ladite phase gazeuse étant envoyée vers une section de compression et ladite phase liquide étant envoyée vers une section de pompage ou vers une section de compression en fonctionnement alterné gaz-liquide, les sections faisant partie d'un système de compression-pompage.

Dans ce cas, avant l'étape a), on sépare ledit fluide polyphasique en une phase essentiellement gazeuse et une phase essentiellement liquide,
Puis, lors des étapes a), b) et c) on effectue les opérations suivantes :
- on détermine le niveau L de liquide ou de l'interface liquide-gaz dans le dispositif de séparation,
- on compare le niveau L à une valeur seuil L₀.
   si L est supérieure à L₀, on agit sur un ensemble de moyens de régulation de débit des phases liquide et gaz de manière à faire passer la section de compression dudit système de compression-pompage d'un mode de fonctionnement P₁ pour un fluide essentiellement gazeux à un mode de fonctionnement P₂ pour un fluide essentiellement liquide,
   en fermant pratiquement entièrement un premier moyen de contrôle Vg3, en ouvrant pratiquement entièrement un deuxième moyen de contrôle Vl3 de façon à diriger le liquide vers la section de compression et en ouvrant un troisième moyen de contrôle Vl4
- on contrôle le niveau de L en permanence,
   dès que le niveau de L devient inférieur à un niveau de seuil L₂, on agit sur les vannes pour faire passer la section de compression du mode P₂ au mode P₁,
   en ouvrant pratiquement entièrement le premier moyen de contrôle Vg3, en fermant pratiquement entièrement le deuxième moyen de contrôle Vl3 de façon à diriger le gaz vers la section de compression et en fermant le troisième moyen de contrôle Vl4.

Lors du passage du mode P₁ au mode P₂, on peut faire varier la vitesse initiale de rotation N_{P1} vers une vitesse de rotation N_{P2}, ladite vitesse de rotation N_{P2} étant choisie de façon telle que la valeur de la pression au refoulement de la section de compression obtenue lors du passage d'un fluide gazeux soit sensiblement identique à la valeur de pression de refoulement lorsque la section est parcourue par un fluide liquide et réciproquement faire varier la vitesse de rotation lors du passage du mode P₂ au mode P₁.

On peut poursuivre l'étape de séparation des phases liquide et gazeuse à l'intérieur d'un étage de compression du système de compresion-pompage alterné.

Selon un mode de mise en oeuvre du procédé, lorsque la valeur de L est inférieure à L₄. on recycle par exemple une majorité de la fraction liquide issue de la section de pompage vers le dispositif de séparation.

Selon un autre mode de mise en oeuvre on recycle par exemple moins une fraction de la phase gazeuse issue de la section de compression vers l'étape de séparation de manière à maintenir un débit minimum de fluide dans ladite section de compression. L'étape de séparation est par exemple réalisée dans un dispositif de séparation.

Le système et le procédé selon l'invention sont utilisés par exemple pour transférer une certaine énergie à la phase liquide et à la phase gazeuse d'un effluent pétrolier.

Ils peuvent aussi être utilisés pour transférer une certaine énergie à la phase liquide et à la phase gazeuse d'un gaz humide, tel qu'un gaz à condensat ou un gaz associé.

L'utilisation du système selon l'invention présente notamment les avantages suivants :
- réduire le nombre de machines, comparé à des machines monophasiques et polyphasiques rotodynamiques, et de réduire rencombrement et le poids comparé à des machines volumétriques,
- diminuer la consommation de puissance comparativement à des machines polyphasiques rotodynamiques.

D'autres avantages et caractéristiques du dispositif selon l'invention seront mieux compris à la lecture de la description ci-après d'un exemple non limitatif en se référant aux figures annexées :
- la figure 1 schématise un exemple de système de compression diphasique selon l'invention ainsi que son mode de fonctionnement,
- la figure 2 schématise un exemple de séquence d'ouverture et de fermeture de vannes en fonction de l'évolution du niveau de liquide dans le séparateur,
- la figure 3 représente les performances hydrauliques d'une série d'impulseurs adaptée à la compression d'un gaz et un moyen permettant de limiter leur désadaptation à une phase incompressible,
- les figures 4A et 4B représentent une variante du système de compression décrit à la figure 1,
- la figure 5 schématise un mode de réalisation plus général pour le système de compression-pompage.

La figure 1 représente un exemple de réalisation pour le système de compression-pompage comportant les particularités de l'invention, donné à titre illustratif et nullement limitatif, pour mieux faire comprendre le principe de fonctionnement.

Ce système permet d'élever la pression d'un fluide polyphasique et notamment la pression pour chacune des phases le constituant.

L'expression « phase gazeuse » est utilisée pour désigner un fluide essentiellement gazeux ou un gaz issu de la séparation du fluide polyphasique, et l'expression « phase liquide » un fluide essentiellement liquide ou un liquide.

Le système de compression-pompage alterné est par exemple intégré dans une même enceinte ou carter 1. Il comporte au moins une section 2 de pompage adaptée à un fluide essentiellement liquide et au moins une section 3 de compression dont les caractéristiques techniques sont adaptées à un fluide essentiellement gazeux mais qui peut aussi fonctionner pour un fluide essentiellement liquide. La section de compression est désignée sous l'expression « section de pompage à fonctionnement alterné » pour des raisons de simplification.

Chacune des sections de compression 3 ou de pompage 2 comportent plusieurs étages composés d'impulseurs suivis de redresseurs. Ces impulseurs et redresseurs sont choisis parmi ceux qui sont habituellement utilisés dans les domaines du pompage et de la compression des fluides comportant plusieurs phases ou des fluides monophasiques.

La section de compression 3 pourra comporter un ou plusieurs étages d'entrée qui seront adaptés pour finaliser la séparation du fluide polyphasique selon des méthodes classiques utilisées par l'Homme du métier. Ce mode de réalisation est avantageux lorsque le gaz comporte des gouttelettes de liquide même si ces dernières se présentent en faibles quantités.

Les impulseurs de la section de compression 3 et de la section de pompage 2 sont par exemple solidaires d'un même arbre de rotation 4. Ces deux sections 2, 3 sont séparées par des moyens d'étanchéité 19 (figure 4A) permettant d'éviter la migration des phases entre les sections.

Sans sortir du cadre de l'invention, ces sections peuvent aussi se présenter par exemple sous la forme de sections séparées et distinctes solidaires d'un même arbre de rotation.

Il comporte de plus un dispositif de séparation 5 intégré par exemple dans le carter 1. Selon d'autres variantes de réalisation, le séparateur peut être solidaire ou séparé du carter.

Le carter 1 et le séparateur 5 sont pourvus de plusieurs conduits d'introduction, d'extraction ou de transfert des phases essentiellement diphasiques (gaz-liquide) ou essentiellement monophasiques (gaz ou liquide), par exemple :
- au moins un conduit 6 d'arrivée du fluide polyphasique à comprimer (auquel on va communiquer une certaine valeur d'énergie),
- au moins un conduit 7 de transfert de la phase essentiellement liquide, reliant le séparateur 5 et la section 2 de pompage (la liaison étant effectuée par exemple au niveau du premier étage d'entrée de la section de pompage),
- au moins un conduit 8 d'extraction de la phase essentiellement gazeuse, disposé de préférence dans la partie supérieure du séparateur 5, et qui est relié par exemple à l'entrée de la section 3 de compression. Le conduit 8 est équipé par exemple d'une vanne Vg3 fonctionnant en tout ou rien, qui est située le plus proche possible de l'entrée de l'étage d'entrée de la section de compression,
- au moins un conduit 9 d'extraction de la phase essentiellement liquide, disposé au niveau du séparateur 5 de préférence dans sa partie inférieure, et qui est relié à l'entrée de la section 3 de compression. Ce conduit 9 est équipé d'une vanne Vl3 fonctionnant en tout ou rien, située le plus proche possible de l'entrée de la section de compression,
- les conduits 8 et 9 peuvent déboucher au niveau d'un même étage d'entrée de la section de compression, par exemple dans une même volute (non représentée sur la figure pour des raisons de simplification mais connue de l'Homme du métier),
- au moins un conduit 10 d'extraction de la phase essentiellement liquide qui a acquis une certaine énergie en passant à travers la section de compression-pompage à fonctionnement alternée, le conduit 10 peut être équipé d'une vanne Vl4,
- un conduit 11 d'évacuation de la phase essentiellement liquide ayant acquis de l'énergie à travers la section de pompage 2, disposé en sortie de la section de pompage 2 ;

Le conduit 11 peut se diviser en deux conduits 11a, 11b.

Le conduit 11a est équipé d'une vanne de régulation Vl1 et permet de recycler une fraction au moins de la phase essentiellement liquide vers le séparateur 5. Cette fraction de liquide peut, sans sortir du cadre de l'invention, provenir d'une source extérieure de liquide reliée au conduit 11a.

Le conduit 11b est pourvu par exemple d'une vanne Vl2 de régulation permettant de transférer une quantité de liquide vers un autre endroit. Un dispositif 14 de mesure de débit peut éventuellement équiper le conduit 11 :
- un conduit 12 d'évacuation de la phase essentiellement gazeuse disposé à la sortie de la section de compression 3.

Le conduit 12 est pourvu par exemple d'un dispositif de mesure de débit 13.

Ce conduit se divise par exemple en deux conduits 12a, 12b.

Le conduit 12a est pourvu d'une vanne de régulation Vg1 qui permet le recyclage d'une fraction du gaz comprimé vers la conduite d'arrivée de manière à la réintroduire dans le séparateur. Ce circuit de recyclage joue le rôle d'un circuit de protection de la section de compression.

Le conduit 12b comporte par exemple une vanne Vg2 qui permet d'évacuer le gaz.

Le circuit de protection (12a, Vg1) permet de maintenir un débit minimum de façon à protéger le système contre des fluctuations d'écoulement fortement destructives à débit réduit. Une des manières de le mettre en oeuvre est donné dans la suite de la description.

Le système de recyclage (11a, Vl1) permet de maintenir un débit minimum de liquide de façon à protéger le système de compression-pompage alterné contre des vibrations engendrées à débit réduit.

Les conduits 11b et 12b peuvent être réunis en un conduit unique 16 pour évacuer le fluide vers un lieu de destination ou un lieu de traitement.

Le séparateur 5 et les différents conduits précités sont éventuellement équipés de moyens permettant de déterminer la pression et la température, tels que des capteurs C_{P}, C_{T}, non représentés pour des raisons de simplification de la figure.

Le système de compression-pompage alterné comporte aussi un moyen pour déterminer la vitesse N de rotation de l'arbre 4 supportant les impulseurs des sections de compression et de pompage.

Le séparateur 5 est équipé de moyens par exemple un ou plusieurs capteurs C_{L} pour déterminer le niveau de l'interface liquide-gaz. Avantageusement, ce ou ces capteurs sont capables de suivre l'évolution du niveau de liquide à l'intérieur du séparateur.

L'ensemble des dispositifs de mesure est relié à un système de contrôle-commande 15 qui est capable de mémoriser les différentes informations, de les traiter et d'envoyer des signaux permettant d'agir sur les différentes vannes équipant le système selon une méthode dont un exemple est donnée ci-après.

Le système de contrôle-commande 15 est ainsi capable de piloter les différentes opérations données en tant qu'exemple non limitatif et illustratif ci-après.

Pour décrire les étapes de la méthode mise en oeuvre à l'aide de ce système, on définit les paramètres suivants :
* une valeur moyenne de GLR, désignée GLRmo, qui se réfère à une très longue durée de production, par exemple de l'ordre du mois. Cette valeur, ainsi que la valeur du débit volumique total sont utilisées pour dimensionner les vannes et les impulseurs associés aux sections de compression et de pompage,
* selon un mode de mise en oeuvre de l'invention, deux valeurs pour la vitesse de rotation N_{P1} et N_{P2}. Ces deux valeurs correspondent respectivement aux vitesses de fonctionnement « normales ou adaptées ou optimisées » lorsque la section de compression est traversée par un fluide essentiellement gazeux et lorsque la section de compression est traversée par un fluide essentiellement liquide,
* par exemple cinq valeurs de niveaux seuils dans le séparateur références L₀, L₁, L₂, L₃ et L₄. L'évolution du niveau de liquide dans le séparateur est « surveillé » par le capteur de niveau C_{L} précité,
* le niveau seuil L₃ qui est un niveau de régulation autour duquel on cherchera de préférence à rester, pour éviter des basculements trop fréquents pour les sections de compression et de pompage,
* des modes de fonctionnement :

**Le mode P**_{**1**} : la section dite de compression est traversée ou sur le point d'être traversée par un gaz,
**Le mode P**_{**2**} : la section dite de compression est traversée ou sur le point d'être traversée par un liquide.
Le basculement du mode P₁ vers le mode P₂ s'effectue lorsque le niveau de liquide dans le séparateur devient supérieur à L₀. Le basculement du mode P₂ vers le mode P₁ s'effectue lorsque le niveau de liquide dans le séparateur devient inférieur à L₂ Le basculement entre les modes de fonctionnement entraîne un changement des états dans lesquels se trouvent les vannes.
Le changement d'état pour les différentes vannes peut être le suivant, le niveau L est le niveau de l'interface variable et surveillé par le capteur C_{L} de niveau à l'intérieur du séparateur:

De manière à faire comprendre les différentes étapes, on se positionne initialement à un moment où l'interface liquide-gaz du fluide introduit par le conduit 6 se situe autour du niveau L₃.

### Fonctionnement en mode P₁ et passage en mode P₂

Pour le niveau de référence L₃ pris comme point de départ, les positions ou états d'ouverture et de fermeture des différentes vannes sont les suivants :
- la vanne Vg2 de sortie de gaz est entièrement ouverte et la vanne Vg1 de recyclage de gaz est entièrement fermée,
- la vanne Vl1 de recyclage de liquide est partiellement ouverte. La vanne Vl2 de sortie de liquide est partiellement fermée, le degré de fermeture augmentant avec la valeur de GLRmo de façon à se prémunir contre une arrivée soudaine et relativement importante de liquide (par rapport au cas de fonctionnement normal). Ainsi pour une valeur de GLRmo, par exemple de l'ordre de 10, il ne sera pas nécessaire de sur - dimensionner la vanne Vl2 alors que pour une valeur supérieure (respectivement très supérieure), il conviendra de légèrement (respectivement largement) sur - dimensionner l'ouverture maximale de cette vanne par rapport à la production normale de liquide,
- les vannes Vg3 et Vl3 de sortie de gaz et de liquide sont respectivement entièrement ouverte et fermée,
- la vanne Vl4 d'extraction de liquide est entièrement fermée.

Le système reste dans cet état tant que l'interface liquide-gaz ne s'éloigne pas de la valeur seuil L₃, ceci est contrôlé par exemple à l'aide du capteur de niveau C_{L}. Le fluide envoyé à la section de compression est un fluide essentiellement gazeux.

Dans le cas où la composition du fluide provenant du conduit 6 varie de façon telle que la quantité de liquide va provoquer un engorgement du séparateur, le système de contrôle-commande 15 va agir sur les différentes vannes pour faire basculer la section de compression-pompage d'un mode de fonctionnement pour le gaz à un mode de fonctionnement pour le liquide, et donc faire passer un fluide essentiellement liquide dans la section de compression. Ceci correspond au passage du mode de fonctionnement P₁ vers le mode de fonctionnement P₂ qui peut être effectué en tenant compte d'un ou plusieurs niveaux intermédiaires de référence, par exemple dans l'exemple donné ci-dessous à titre illustratif et nullement limitatif deux niveaux intermédiaires L₂ L₁, et donc des changements intermédiaires dans l'état des vannes.

Lorsque le niveau L devient supérieur à L₃, le système 15 de contrôle - commande agit pour que la vanne Vl1 se ferme graduellement et la vanne Vl2 s'ouvre graduellement. Leurs ouvertures sont soumises à un mode de régulation de type PID ou autre, connus de l'Homme du métier. Lorsque le niveau L devient inférieur à L₃, la logique inverse s'applique.

L'évolution de l'état des vannes peut être suivie sur les diagrammes 2A et 2B de la figure 2.

La figure 2 schématise un exemple de séquence d'ouverture et de fermeture des vannes Vl1, Vl2, Vg1, Vg2, Vg3, Vl3 et Vl4 en fonction de l'évolution du niveau de liquide dans le séparateur, pour une séquence de basculement comportant le passage du mode de fonctionnement P₁ vers le mode P₂ et inversement du mode P₂ vers le mode P₁. Les schémas sont donnés dans deux diagrammes 2A, et 2B représentant l'état des vannes Vl1, Vl2, Vg1, Vg2 et Vg3, Vl3 et Vl4, ; dont l'évolution est représentée par les courbes (III)gi et (III)li, les indices i correspondant au numéro des vannes, et les lettres g et I aux phases gazeuse et liquide.
en abscisse on a représenté l'évolution du niveau de l'interface dans le séparateur et
en ordonnée on a représenté :
courbe I : la vitesse de rotation, sur l'échelle des ordonnées l'indice 0 correspond à une vitesse de rotation nulle, et l'indice 100 à une vitesse de rotation nominale,
courbe II, le niveau de liquide dans le séparateur (0 :niveau L4; 100 : niveau L0), et
courbes (III)gi et (III)li le degré d'ouverture des vannes pour le gaz (indice gi) et pour le liquide (indice li) sur l'échelle, 0 correspond à la fermeture des vannes, et 100 à l'ouverture des vannes.

Les références MP1, MP2 et PS correspondent au fonctionnement en mode P₁, P₂ ou en mode P₁ stabilisé autour du niveau L₃.

L'évolution de l'état des vannes pour mettre en oeuvre le procédé peut être la suivante :
Lorsque le niveau L devient supérieur à L₂, le système de contrôle - commande agit pour fermer au moins partiellement la vanne Vg2, ouvrir partiellement la vanne Vg1, fermer entièrement la vanne Vl1 et ouvrir entièrement la vanne Vl2 (cf. diagramme 2A figure 2). La fermeture de la vanne peut être réalisée en suivant une loi sensiblement linéaire.
Le niveau L de l'interface liquide-gaz continuant à monter à l'intérieur du séparateur, dès qu'il devient supérieur à L₁, le système 15 de contrôle - commande agit pour fermer entièrement la vanne Vg2 de façon à se prémunir d'une entrée de la phase liquide dans la section de compression, et pour ouvrir la vanne Vg1 afin de maintenir un débit de gaz supérieur au débit minimum dans la section de compression permettant d'assurer un bon fonctionnement de la section de compression.

De plus, on pourra diminuer la vitesse de rotation selon une loi sensiblement linéaire.

Au cours des deux étapes qui viennent d'être décrites, le système de contrôle-commande en agissant sur les vannes, a positionnées ces dernières dans des états intermédiaires (ou états préliminaires) à l'état dans lesquelles elles devront être mises pour le passage du mode de fonctionnement de P₁ vers le mode de fonctionnement P₂.

Ce dernier passage est déclenché lorsque le niveau L devient supérieur à L₀. Le système 15 de contrôle - commande agit pour diminuer la vitesse de rotation jusqu'à la vitesse de rotation N_{P2} et fermer entièrement la vanne Vg3, ouvrir entièrement la vanne Vl3 de façon à diriger le liquide vers la section de compression et ouvrir la vanne Vl4 (référence >L0(t1) sur le diagramme 2B de la figure 2). Le basculement de mode de fonctionnement étant achevé, le système 15 de compression-pompage va ouvrir la vanne Vg2 de façon à évacuer le liquide au travers de la section de compression, et fermer la vanne Vg1 entièrement. (référence >L0(t2) sur le diagramme 2B de la figure 2)

L'ouverture de la vanne Vl4 permet de limiter la désadaptation des étages de compression lors d'un fonctionnement avec une phase très peu compressible (phase essentiellement liquide) comme il est montré sur la figure 3.

En mode P₁, le débit de liquide d'entrée peut être insuffisant pour maintenir le niveau de liquide au niveau de L₃. Lorsque le niveau L devient inférieur à L₄, le système 15 de contrôle - commande agit pour que la vanne Vl2 se ferme entièrement, de façon à se prémunir d'une entrée de la phase gazeuse dans la section liquide et pour augmenter l'ouverture de vanne Vl1, de façon à permettre un fonctionnement à un débit supérieur au débit minimum en dessous duquel les vibrations apparaissent. Ce mode de fonctionnement est maintenu tout pendant que le niveau de liquide est inférieur à L₄. Lorsque le niveau de liquide devient supérieur à L₃, la vanne Vl2 reprend l'ouverture correspondant à un cas de fonctionnement normal et l'ouverture de la vanne Vl1 s'ajuste de façon à réguler le niveau de liquide autour L₃.

### Passage du mode P₁ au mode P₂ et fonctionnement pendant une période de temps dans le mode P2

En mode de fonctionnement P₂, la section dite de compression est traversée par une phase essentiellement liquide, donc ayant une densité élevée. Le taux de compression peut alors être très élevé et voire trop élevé par rapport à la tenue mécanique des impulseurs, du carter et des installations habituellement utilisées et situées en aval du carter. Avantageusement, la vitesse de rotation Np₂ est choisie de telle façon que la pression de refoulement soit approximativement égale à celle obtenue en mode P₁, compte tenu des densités de chaque phase, et pour que N_{P2}<N_{P1}.

Les positions des vannes et la vitesse de rotation sont maintenues dans l'état qui a suivi le basculement tant que le niveau reste supérieur à L₂ de façon à éviter des changements de mode trop fréquents, cas par exemple de basculements de P₁ en P₂ et de P₂ en P₁ déclenchés par un même niveau de liquide.

### Passage du mode P₂ vers le mode P₁

Lorsque le niveau L devient inférieur à L₂, le système de contrôle - commande fait basculer progressivement le mode de fonctionnement du système de compression du mode P₂ vers le mode P₁.

La première phase du basculement (diagramme 2B de la figure 2 <L2(t3)) consiste à ouvrir totalement la vanne Vg3, ouvrir partiellement la vanne Vg1 et fermer les vannes Vl3 et Vl4 de façon à diriger le fluide gazeux contenu dans le séparateur vers la section de compression.

Cette opération achevée, (diagramme 28 de la figure 2 <L2(t4)) le système de contrôle - commande agit pour ouvrir la vanne Vg2 (pratiquement entièrement, L3(t5)) de façon à permettre l'évacuation du gaz lorsque la pression en sortie de la section de compression atteint une pression supérieure à la pression mesurée en aval de la jonction Js, remettre la vanne Vl2 dans une position d'ouverture sensiblement identique à la position correspondante au cas de fonctionnement normal précédemment défini et ouvrir la vanne Vl1 de façon à permettre le maintien du niveau de liquide autour de L₃. A L3(t5) on observe le début de la fermeture de la vanne Vg1.

Après un temps de l'ordre de quelques minutes, le système de contrôle - commande agit pour fermer la vanne Vg1 entièrement (diagramme 2A de la figure 2 L3(t6)) et pour remettre la valeur de la vitesse de rotation à une valeur correspondant sensiblement à la valeur Np1 (mode P₁). Toutefois l'ouverture de la vanne Vg1 est maintenue dans un état tel que le débit de gaz soit supérieur au débit correspondant au débit minimum autorisé (protection anti - pompage). Cette valeur de débit est précisée par rapport aux caractéristiques de la section de compression.

La figure 3 représente, dans un diagramme coefficient de débit (en abscisse), coefficient de pression (en ordonnées), l'évolution de points de fonctionnement de la section de compression-pompage à fonctionnement alterné, lorsque le système de compression-pompage est équipé de moyens permettant d'adapter au moins une série d'étages de compression au pompage d'un liquide, sachant que ces étages de compression ont été initialement choisis par rapport à un fluide essentiellement gazeux. Ces moyens sont par exemple dans l'exemple donné un ou plusieurs conduits d'extraction équipés de vannes permettant de contrôler le passage des fluides.

Les courbes Ei, représentent les courbes de fonctionnement du système de compression-pompage, i étant le numéro de l'étage de compression
Les points Ai correspondent au point de fonctionnement pour une phase compressible,
les points Ci à l'évolution sur les courbes de fonctionnement du point de fonctionnement pour le pompage d'un liquide avec une étape d'extraction,
les points Bi à l'évolution du point de fonctionnement pour le pompage d'un liquide lorsqu'il n'y a pas d'étape d'extraction.

Le terme « adaptation » d'un étage signifie dans le cadre de la présente invention, le fonctionnement d'un étage à un débit correspondant au point de meilleur rendement, point qui est connu du spécialiste des machines de compression. Les coefficients de débit et de pression d'un étage sont des grandeurs adimensionnelles qui sont respectivement proportionnelles au débit volumique de l'étage et à la hauteur manométrique, deux paramètres connus du même spécialiste.

Dans l'exemple donné en référence avec cette figure 3, la section de compression est composée de quatre étages : références E₁ à E₄.

Lorsque la section de compression fonctionne avec un fluide essentiellement gazeux, l'adaptation des étages est représentée par les points A₁ à A₄, les débits volumiques diminuant du premier vers le dernier étage, compte tenu de la compressibilité du gaz.

Lorsque la section de compression fonctionne au liquide, sans apporter de modifications techniques par rapport aux caractéristiques choisies pour le gaz, le fonctionnement du premier étage au point B₁ entraîne le fonctionnement des étages suivants respectivement aux points B₂, B₃ et B₄. Si un étage est parfois bien adapté, l'étage E₂ (point B₂), les étages situés en amont et en aval de cet étage sont généralement très mal adaptés. Ainsi les étages E₁ et E₃ donneront de très mauvais rendements et engendreront des échauffements ainsi que des fluctuations d'écoulement. Quant à l'étage E₄, (représenté par le point B₄), il diminuera l'énergie apportée au fluide (taux de compression inférieur à 1) par les étages E₁ à E₃.

Il est possible d'adapter une série d'étages (initialement adaptés à la compression d'un gaz) au pompage d'un liquide en extrayant une partie du liquide en aval d'un ou de plusieurs étages, le débit extrait étant renvoyé vers le séparateur 5.

Pour cela le système de compression selon l'invention comporte au moins un conduit d'extraction 10 disposé entre deux étages de compression et d'une vanne Vl4. La fraction de fluide extraite de la section de compression peut être envoyée vers le séparateur 5 ou encore vers un point extérieur au système de compression-pompage selon l'invention.

Ainsi sur la figure 3 on a représenté, le cas où une extraction est effectuée en aval du second étage E₂, afin d'obtenir un fonctionnement selon les points C₁ à C₄, voisins du point de fonctionnement optimum. En augmentant le nombre d'extractions il est possible de parfaire l'adaptation de la section de compression lorsqu'elle doit fonctionner avec un fluide liquide. Ainsi en effectuant trois extractions, en aval des étages E₁ à E₃, il sera possible de faire fonctionner, avec un liquide, les étages sur les points A₁ à A₄.

Le débit de liquide extrait est déterminé par un dimensionnement approprié du conduit d'extraction 10 (longueur et diamètre) ou par l'introduction d'un organe dissipatif d'énergie connu de l'homme du métier (restriction, orifice, vanne de type ou tout rien) dans ce conduit.

La figure 4A représente une variante de réalisation comportant des moyens permettant d'optimiser l'étape de séparation du fluide.

Cette variante comporte un séparateur 5 statique présentant un volume réduit comparé aux dimensions des séparateurs utilisés conventionnellement en amont des machines monophasiques.

Le séparateur seul effectue une séparation grossière des phases par simple action de la gravité terrestre. Une amélioration de la séparation des phases peut être obtenue en mettant en rotation les phases essentiellement gazeuse et liquide dans le séparateur 5.

La mise en rotation peut par exemple être obtenue en disposant les aspirations des conduits (7, 8, 9) de manière tangentielle à la paroi du séparateur 5 et sensiblement perpendiculairement à l'axe de symétrie du séparateur (au centre de symétrie du séparateur) (non représentées sur la figure 4A) comme il est décrit dans la demande de brevet du demandeur FR 98/00933. Les aspirations des conduits 7 et 9 sont disposées en dessous du niveau L₄ alors que l'aspiration du conduit 8 est disposée au-dessus du niveau L₀.

Une séparation fine des gouttelettes contenue dans la phase gazeuse peut être obtenue en effectuant une séparation dynamique ou encore une séparation statique :

**La séparation dynamique peut être réalisée par un agencement de plusieurs éléments tels que ceux décrits sur la figure 4A**
- en disposant des disques tournants Dg dans la partie supérieure du ballon séparateur 5, par exemple au-dessus du niveau L₀

Dans cet exemple, l'arbre de rotation 4 commun à la section 2 de pompage et à la section 3 de compression pénètre dans le séparateur 5 statique de la figure 4A et sert de support à la série de disques.

La rotation des disques entraîne la mise en rotation de la phase gazeuse à l'intérieur du séparateur. Sous l'effet des forces centrifuges ainsi générées, les gouttelettes plus lourdes se déportent vers la paroi interne du séparateur.

Le diamètre de l'arbre 4 ou d'une partie de cet arbre supportant les disques Dg est dimensionné en fonction du couple à transmettre et de la rigidité requise. L'arbre pourra être constitué de plusieurs éléments, le couplage se faisant par engrenage, accouplement flexible, magnétique ou autre.

Les disques Dg sont par exemple disposés de façon à éviter le fonctionnement des disques au niveau de l'interface huile-gaz et la formation d'émulsion.

Le diamètre de ces disques et la distance entre les disques d'une même série peuvent être déterminés en fonction du degré de séparation souhaité en amont des sections de pompage et de compression. Par exemple, on déterminera ces paramètres en fonction des diamètres limites pour les gouttelettes. Ces paramètres peuvent être calculés à l'aide d'un code de calcul tridimensionnel disponible à l'Homme du métier.

**La séparation statique peut être réalisée :**
- en utilisant un conduit hélicoïdal ascendant (figure 4B), présentant un faible rayon de courbure d'hélice, en amont du conduit 8 , comme il est détaillé dans la demande de brevet précitée.

Sur cette figure, un conduit 20 de forme hélicoïdale est disposé autour du conduit 7 permettant le passage de la phase liquide vers la section de pompage et qui est disposé sensiblement au niveau de l'axe central du séparateur. Le gaz contenant les gouttelettes de liquide pénètre par l'entrée 21. Au cours de son déplacement dans la conduite hélicoïdale, les gouttelettes se déposent le long de la paroi de la conduite par action d'une force centrifuge. La conduite étant ascendante dans cet exemple de réalisation nullement limitatif, le liquide déposé retombe dans le séparateur par l'entrée 22 du gaz tandis que le gaz ressort au point 23 (entrée de la conduite 8). Les caractéristiques du tube hélicoïdal (diamètre du tube, rayon de l'hélice et pente de l'hélice) sont dimensionnées de façon à permettre la retombée du liquide déposé par l'entrée 22.

Le dispositif d'étanchéité 19, représenté sur la figure 4A, permet d'éviter la migration des phases entre les sections de compression et de pompage. Un exemple de dispositif est détaillé dans la demande de brevet précitée FR-98/00.933, dont l'enseignement technique relatif à ce moyen d'étanchéité est incorporé par référence.

La fiabilité de la mesure du niveau dans le séparateur étant essentielle pour la protection des éléments tournants, la mesure de niveau peut être réalisée par exemple à l'aide de trois capteurs fonctionnant selon le principe d'une logique majoritaire (lorsqu'un capteur fournit une information différente des deux autres, l'information du premier est écartée au profit des deux autres).

En mode P1, les lignes 12a et 11a peuvent également être utilisées de façon à éviter le fonctionnement de la section de compression et de la section de pompage dans la zone de débit réduit pouvant conduire à l'endommagement rapide de la section de compression (anti - pompage) et à la génération de fluctuations de pression et de vibrations en ce qui concerne la section de pompage.

De façon à anticiper l'arrivée d'un bouchon de liquide ou d'un volume important de liquide et d'assurer une meilleure protection de l'équipement de production polyphasique, un système de mesure de taux de liquide et de sa vitesse de déplacement peut être installé en amont de l'équipement, de façon à anticiper les actions sur les vannes ainsi que sur la régulation de vitesse.

Une régulation par logique floue tenant compte d'un grand nombre de paramètres (par exemple, du niveau de liquide dans le ballon - séparateur, du degré d'ouverture de l'ensemble des vannes, du taux de liquide et de sa vitesse de déplacement en amont du système de compression - pompage) peut être mise en oeuvre de façon à permettre une meilleure optimisation de la production par rapport à une régulation conventionnelle tout en assurant une meilleure protection de l'équipement.

Les principes de fonctionnement d'une logique majoritaire, d'une logique floue, d'une protection contre un débit minimum, d'une mesure de taux et de vitesse de liquide dans une conduite sont connus de l'homme du métier.

Le dispositif de compression diphasique pourra être précédé d'un dispositif 18 (figure 1) ralentisseur de bouchons de liquide afin de limiter les risques d'engorgement en liquide du ballon séparateur et de limiter par conséquent le nombre de basculements d'un mode à un autre.

Ce dispositif est par exemple disposé en amont de la jonction des conduits 6 et 12a. Il fonctionne sur le principe d'une augmentation des pertes de charge pour une même vitesse d'écoulement lorsque le taux de liquide augmente et d'une accentuation de cet effet à une courte distance de l'entrée du dispositif de compression diphasique. Le dispositif pourra être constitué d'une restriction en diamètre, d'un orifice, d'une vanne ou de tout autre organe pouvant occasionner une perte de charge.

Dans le détail, le ralentisseur réagira avec le système de compression diphasique rotodynamique de la façon suivante : pour une vitesse de rotation donnée et une pression de refoulement donnée, à une augmentation de taux de liquide à l'entrée du dispositif de compression diphasique correspondra une augmentation des pertes de charge, une diminution de la pression d'aspiration et une augmentation du taux de compression. Avec une machine rotodynamique, à une vitesse de rotation donnée, une augmentation du taux de compression entraîne une diminution du débit volumique à l'entrée et par voie de conséquence une diminution de vitesse de l'écoulement dans le ralentisseur 18.

Cet effet est illustré dans les tableaux ci-dessous dans deux cas de fonctionnement distincts et avec les hypothèses suivantes : vitesse de rotation et pression de refoulement constantes.

### Cas 1 - Conditions à l'entrée du dispositif diphasique (pour GLR = 1000) : pression = 2,5 MPa abs, débit volumique total = 12000 m³/hr et diamètre de la conduite = 16 pouces.

| | | | | | | |
|---|---|---|---|---|---|---|
| GLR d'entrée | 1000 | 60 | 17 | 8 | 5 | < 5 |
| Perte de charge (1) | 0.035 | 0.06 | 0.11 | 0.18 | 0.26 | >0. 26 |
| Débit gaz seul (2) | 12000 | 11400 | 10800 | 9400 | 7000 | 0 (3) |
| Débit gaz + liquide (2) | 12000 | 11600 | 11400 | 10600 | 8400 | 0 (3) |

| | | | | | | |
|---|---|---|---|---|---|---|
| (1) pertes de charge (MPa) correspondant à un débit de 12000 m³/hr. | | | | | | |
| (2) débits résultants (m³/hr) dans la section de compression et le dispositif de compression diphasique compte tenu des pertes de charge dans le ralentisseur et des caractéristiques de la section de compression (hauteur manométrique en fonction du débit volumique). | | | | | | |
| (3) lorsque le débit volumique de gaz à l'entrée de la section 3 tend à devenir inférieur au débit minimum (protection anti - pompage), la vanne de recyclage s'ouvre et la pression de refoulement délivrée par le compresseur devient inférieure à la pression du réseau empêchant toute évacuation du gaz dans le réseau et entraînant un arrêt momentané de la production en amont comme en aval du compresseur. | | | | | | |

### Cas 2 - Conditions à l'entrée du dispositif diphasique (pour GLR = 1000) : pression = 1 MPa abs, débit volumique total : 12000 m³/hr et diamètre de la conduite = 16 pouces.

| | | | | | |
|---|---|---|---|---|---|
| GLR d'entrée | 1000 | 29 | 17 | 11 | <11 |
| Perte de charge (1) | 0.014 | 0.059 | 0.091 | 0.129 | >0. 129 |
| Débit gaz seul (2) | 12000 | 10300 | 8600 | 7000 | 0 (3) |
| Débit gaz + liquide (2) | 12000 | 10600 | 9100 | 7600 | 0 (3) |

En fonctionnement réel, une diminution de la production de gaz entraîne progressivement une diminution de la pression du réseau au voisinage du refoulement du compresseur permettant une plus grande absorption de débit de gaz d'où un moindre ralentissement de la production que celui indiqué par les tableaux ci - dessus.

Dans le cas où la vitesse de rotation est asservie à la pression de refoulement, une diminution de cette pression entraîne une augmentation de la vitesse de rotation et une accélération locale de l'écoulement au voisinage du compresseur d'où un moindre ralentissement de la production que celui indiqué par les tableaux ci - dessus.
Cependant quelque soit la dynamique du réseau et le choix du mode de régulation en vitesse du compresseur, le ralentisseur situé en amont du compresseur permet dans tous les cas de figures une augmentation des pertes de charge et par conséquent une diminution du débit volumique d'entrée lorsque le GLR diminue.

La figure 5 représente de façon schématique un système de compression-pompage alternée adapté par exemple pour tous les domaines d'application où l'on doit communiquer de l'énergie à plusieurs fluides, dont l'un est essentiellement liquide et l'autre essentiellement gazeux.

Dans ce cas, le système de compression-pompage alterné comporte une section de compression 50 à fonctionnement alternée gaz-liquide, présentant l'une des caractéristiques décrites de la section de compression-pompage décrite à la figure 1.

Deux conduits d'arrivée (51, 52) par exemple un conduit pour l'introduction du fluide liquide et un conduit pour l'introduction du gaz.

Des moyens permettant de déterminer en amont la nature du fluide qui arrive dans le système de compression, disposés par exemple sur les conduits d'arrivée.

Un conduit 53 de sortie du fluide ayant acquis de l'énergie.

Un conduit d'évacuation 54 d'un fluide essentiellement liquide, la majorité du liquide étant évacué après avoir acquis de l'énergie par le conduit 53 et le reste passe par le conduit 54 de façon à permettre l'adaptation de la section de compression au passage du liquide.

Des moyens de contrôle commande sensiblement identique aux moyens références 15 et décrits précédemment. Ces moyens tiennent compte notamment du résultat de la détermination du fluide arrivant pour commander le basculement de fonctionnement de la section de compression-pompage en mode P1 ou en mode P2.

Des moyens tels que des vannes 55, 56, 57 et 58 disposées respectivement sur les conduits 51, 52, 53 et 54. Ces vannes assurent le passage ou non du fluide essentiellement liquide ou du fluide essentiellement gazeux vers la section de compression à fonctionnement alterné ou à partir de la section de compression alterné.

## Revendications

1. Système (1) de compression- pompage alterné permettant de communiquer de l'énergie à un fluide, ledit fluide pouvant être liquide ou gazeux, le système étant **caractérisé en ce qu'**il comporte en combinaison au moins les éléments suivants :
• au moins une section (50) de compression-pompage à fonctionnement alterné, adaptée à communiquer une valeur de pression à un fluide essentiellement liquide ou à un fluide essentiellement gazeux, ladite section (50) de compression-pompage comportant au moins un conduit (51) d'introduction d'un fluide essentiellement liquide au moins un conduit (52) d'introduction d'un fluide essentiellement gazeux, au moins un conduit (53) d'évacuation d'un fluides ayant acquis une certaine valeur d'énergie par passage dans ladite section de compression et au moins un conduit (54) d'évacuation d'un fluide essentiellement liquide,
• des moyens permettant de déterminer la nature dudit fluide arrivant dans ledit système, lesdits moyens étant disposés en amont dudit système,
• des moyens (54, 55, 56, 57) permettant de contrôler le débit du liquide ou du gaz,
• des moyens (15) de contrôle-commande permettant de faire varier l'état desdits moyens de contrôle de débit de manière à faire passer la section de compression d'un mode de fonctionnement adapté au gaz à un mode de fonctionnement pour le liquide et réciproquement.

2. Système selon la revendication 1 permettant de communiquer de l'énergie à un fluide polyphasique ayant une composition variable dans le temps, comportant en outre :
• au moins une section (2) de pompage choisie pour communiquer de l'énergie à un fluide essentiellement liquide, ladite section de pompage comportant au moins un conduit (7) d'introduction d'une phase essentiellement liquide et au moins un conduit d'évacuation (11) de la phase liquide pompée
lesdits moyens permettant de déterminer la nature du fluide arrivant dans le système comportant au moins un dispositif (5) de séparation des différentes phases constituant le fluide polyphasique, ledit dispositif (5) de séparation étant relié à un conduit d'introduction (6) du fluide polyphasique, et au conduit (10) d'évacuation de liquide provenant de la section de compression-pompage alternée, ledit dispositif (5) comportant au moins un conduit (8) d'évacuation de la phase gazeuse et au moins un conduit (9) d'évacuation de la phase liquide, ledit dispositif de séparation (5) étant pourvu de moyens (C_{L}) permettant de détecter le niveau de l'interlace gaz-liquide, du fluide introduit dans le dispositif (5) de séparation,
lesdits moyens (Vgi, Vli) permettant de contrôler le débit des phases liquides ou gaz agissant au niveau des différents conduits (9, 10, 11a, 11b, 12a, 12b).

3. Système selon la revendication 2 **caractérisé en ce qu'**il comporte au moins un sous-conduit (12a) de recyclage d'une fraction au moins du fluide essentiellement gazeux issu de la section de compression-pompage (3) vers le dispositif de séparation (5).

4. Système selon la revendication 2 **caractérisé en ce qu'**il comporte au moins un conduit (11a) de recyclage d'une fraction au moins du fluide essentiellement liquide issu de la section de pompage (2) vers le dispositif de séparation (5).

5. Système selon l'une des revendications 2 à 4 **caractérisé en ce que** le dispositif de séparation (5) est associé à au moins un des éléments suivants :
• un conduit hélicoïdal (20) destiné à effectuer la séparation des gouttelettes de liquide de la phase gazeuse,
• une série de disques montés sur ledit arbre (4) de rotation, ledit arbre de rotation se prolongeant dans ledit séparateur (5).

6. Système selon l'une des revendications 2 à 4 **caractérisé en ce que** la section de compression comporte au moins un étage permettant d'obtenir la séparation de la phase gazeuse et de la phase liquide se présentant sous forme de gouttelettes.

7. Procédé pour communiquer de l'énergie à un fluide qui peut être soit essentiellement liquide soit essentiellement gazeux, **caractérisé en ce qu'**il comporte au moins les étapes suivantes :
a) on détermine la nature du fluide auquel on doit communiquer de l'énergie,
b) on envoie ledit fluide quelque soit sa nature à une section (50) de compression-pompage à fonctionnement alternée,
c) on adapte simultanément lors de l'étape b) ladite section de compression-pompage à fonctionnement alterné à la compression du fluide lorsque ce dernier est essentiellement gazeux ou au pompage du fluide lorsque ce dernier est essentiellement liquide,

8. Procédé selon la revendication 7, permettant de communiquer de l'énergie à chacune des phases d'un fluide polyphasique comportant au moins une phase liquide et au moins une phase gazeuse, la quantité de la phase essentiellement liquide et la quantité de la phase essentiellement gazeuse pouvant varier dans le temps, ladite phase gazeuse étant envoyée vers une section de compression-pompage à fonctionnement alterné et ladite phase liquide étant envoyée vers une section de pompage ou vers ladite section de compression-pompage à fonctionnement alterné, les sections faisant partie d'un système de compression-pompage alterné,
dans lequel avant l'étape a), on sépare ledit fluide polyphasique en une phase essentiellement gazeuse et une phase essentiellement liquide,
et dans lequel aux étapes b), c) et d) on effectue les opérations suivantes:
- on détermine le niveau L de liquide ou de l'interface liquide-gaz dans un dispositif (5) de séparation,
- on compare le niveau L à une valeur seuil L₀,
si L est supérieure à L₀, on agit sur un ensemble de moyens de régulation (Vgi, Vli) de débit des phases liquide et gaz de manière à faire passer la section (3) de compression-pompage à fonctionnement alterné dudit système de compression-pompage alterné d'un mode de fonctionnement P₁ pour un fluide essentiellement gazeux à un mode de fonctionnement P₂ pour un fluide essentiellement liquide,
en fermant pratiquement entièrement un premier moyen de contrôle (Vg3), ouvrant pratiquement entièrement un deuxième moyen de contrôle (Vl3) de façon à diriger le liquide vers la section de compression et en ouvrant un troisième moyen de contrôle (Vl4)
- on contrôle le niveau de L en permanence,
dès que le niveau de L devient inférieur à un niveau de seuil L₂, on agit sur les moyens de contrôle de débit pour faire passer la section de compression du mode P₂ au mode P₁,
en ouvrant pratiquement entièrement le premier moyen de contrôle (Vg3), en fermant pratiquement entièrement le deuxième moyen de contrôle (Vl3) de façon à diriger le gaz vers la section de compression et en fermant le troisième moyen de contrôle (Vl4).

9. Procédé selon la revendication 8 **caractérisé en ce que** l'on fait varier lors du passage du mode P₁ au mode P₂, la vitesse initiale de rotation N_{Pt} vers une vitesse de rotation N_{P2}, ladite vitesse de rotation N_{P2} étant choisie de façon telle que la valeur de la pression au refoulement de la section de compression obtenue lors du passage d'un fluide gazeux soit sensiblement identique à la valeur de pression de refoulement lorsque la section est parcourue par un fluide liquide et réciproquement on fait varier la vitesse de rotation lors du passage du mode P₂ au mode P₁.

10. Procédé selon l'une des revendications 8 et 9 **caractérisé en ce que** l'on continue à séparer les gouttelettes de liquide dans la phase gazeuse à l'intérieur d'un étage de compression disposé au niveau de la section de compresion-pompage alterné.

11. Procédé selon la revendication 8 **caractérisé en ce que** si la valeur de L est inférieure à L₄, on recycle une majorité de la fraction liquide issue de la section de pompage vers l'étape a) de séparation.

12. Procédé selon la revendication 8 **caractérisé en ce que** l'on recycle au moins une fraction de la phase gazeuse issue de la section de compression vers le dispositif de séparation de manière à maintenir un débit minimum de fluide dans ladite section de compression.

13. Utilisation du système selon l'une des revendications 1 à 6 et du procédé selon l'une des revendications 7 à 12 pour transférer une certaine énergie à la phase liquide et à la phase gazeuse d'un effluent pétrolier.

14. Utilisation du système selon l'une des revendications 1 à 6 et du procédé selon l'une des revendications 7 à 12 pour transférer une certaine énergie à la phase liquide et à la phase gazeuse d'un gaz humide, tel qu'un gaz à condensat, ou un gaz associé.

## Patentansprüche

1. Alternierendes Kompressions-Pump-System (1), das es ermöglicht, Energie an ein Fluid zu übertragen, wobei das Fluid flüssig oder gasförmig sein kann,
wobei das System **dadurch gekennzeichnet ist, dass** es in Kombination wenigstens die folgenden Elemente umfasst:
• wenigstens einen Kompressions-Pump-Abschnitt (50) mit wechselndem Betrieb, ausgelegt, um einen Druckwert an ein im wesentlichen flüssiges Fluid oder ein im wesentlichen gasförmiges Fluid zu übertragen, wobei der Kompressions-Pump-Abschnitt (50) wenigstens eine Leitung (51) zum Einführen eines im wesentlichen flüssigen Fluids, wenigstens eine Leitung (52) eines im wesentlichen gasförmigen Fluids, wenigstens eine Leitung (53) zum Abziehen eines Fluids, das einen gewissen Energiewert erworben hat, durch Durchgang in dem Kompressionsabschnitt und wenigstens eine Leitung (54) zum Abziehen eines im wesentlichen flüssigen Fluids umfasst,
• Mittel, die es ermöglichen, die Natur des Fluids zu bestimmen, das in dem System ankommt, wobei die Mittel stromaufwärts des Systems angeordnet sind,
• Mittel (54, 55, 56, 57), die es ermöglichen, den Durchsatz der Flüssigkeit oder des Gases zu kontrollieren,
• Mittel (15) zur Kontrolle-Regelung, die es ermöglichen, den Zustand der Durchsatzkontrollmittel derart variieren zu lassen, dass der Kompressionsabschnitt von einem Betriebsmodus, der dem Gas angepasst ist, zu einem Betriebsmodus für die Flüssigkeit und umgekehrt überführt wird.

2. System nach Anspruch 1, das es ermöglicht, Energie an ein polyphasisches Fluid mit einer zeitvariablen Zusammensetzung zu übertragen, außerdem umfassend:
• wenigstens einen Pumpabschnitt (2), gewählt, um Energie an ein im wesentlichen flüssiges Fluid zu übertragen, wobei der Pumpabschnitt wenigstens eine Leitung (7) zum Einführen einer im wesentlichen flüssigen Phase und eine Leitung zum Abziehen (11) der gepumpten flüssigen Phase umfasst,
wobei es die Mittel erlauben, die Natur des in dem System ankommenden Fluids zu bestimmen, umfassend wenigstens eine Vorrichtung (5) zur Trennung der verschiedenen, das polyphasische Fluid bildenden Phasen,
wobei die Trennvorrichtung (5) mit einer Leitung zum Einführen (6) des polyphasischen Fluids verbunden ist und einer Leitung (10) zum Abziehen von Flüssigkeit, die aus dem alternierenden Kompressions-Pump-Abschnitt kommt, wobei die Vorrichtung (5) wenigstens eine Leitung (8) zum Abziehen der Gasphase und wenigstens eine Leitung (9) zum Abziehen der Flüssigphase umfasst, wobei die Trennvorrichtung (5) mit Mitteln (C_{L}) versehen ist, die es ermöglichen, das Niveau der Gas-Flüssig-Schnittstelle zu detektieren von dem in die Trennvorrichtung (5) eingeführten Fluid,
wobei die Mittel (Vgi, Vli) es ermöglichen, den Durchsatz der Flüssigphasen oder Gasphasen zu kontrollieren, die auf den Ebenen der unterschiedlichen Leitungen (9, 10, 11a, 11b, 12,a, 12b) wirken.

3. System nach Anspruch 2, **dadurch gekennzeichnet, dass** es wenigstens eine Unterleitung (12a) zum Rezyklieren einer Fraktion wenigstens eines Fluids, das im wesentlichen gasförmig ist, aus dem Kompressions-Pump-Abschnitt (3) zur Trennvorrichtung (5) umfasst.

4. System nach Anspruch 2, **dadurch gekennzeichnet, dass** es wenigstens eine Leitung (11a) zum Rezyklieren einer Fraktion wenigstens eines, im wesentlichen flüssigen Fluids aus dem Pumpabschnitt (2) zur Trennvorrichtung (5) umfasst.

5. System nach einem der Ansprüche 2 bis 4, **dadurch gekennzeichnet, dass** die Trennvorrichtung (5) mit wenigstens einem der folgenden Elemente verbunden ist:
• einer helikalen Leitung (20), vorgesehen, um die Trennung der Flüssigkeitströpfchen von der Gasphase durchzuführen,
• eine Reihe von Scheiben, die auf einer Rotationswelle (4) angebracht sind, wobei die Rotationswelle sich in den Trenner (5) verlängert.

6. System nach einem der Ansprüche 2 bis 4, **dadurch gekennzeichnet, dass** der Kompressionsabschnitt wenigstens eine Stufe umfasst, die es ermöglicht, die Trennung der Gasphase und der Flüssigphase zu erhalten, die in Form von Tröpfchen vorliegen.

7. Verfahren, um Energie an ein Fluid zu kommunizieren, das entweder im wesentlichen flüssig oder im wesentlichen gasförmig sein kann, **dadurch gekennzeichnet, dass** es wenigstens die folgenden Stufen umfasst:
a) man bestimmt die Natur des Fluids, dem man Energie übertragen muss,
b) man schickt das Fluid je nach seiner Natur zu einem Kopressions-Pump-Abschnitt (50) mit alternierendem Betrieb,
c) man passt simultan bei der Stufe b) den Kompressions-Pump-Abschnitt einem wechselnden Betrieb bei Kompression des Fluids an, wenn dieses erste im wesentlichen gasförmig ist oder einem Fluidpumpen, wenn dieses letztere im wesentlichen flüssig ist.

8. Verfahren nach Anspruch 7, das es ermöglicht, Energie an jede der Phasen eines polyphasischen Fluids abzugeben, umfassend wenigstens eine flüssige Phase und wenigstens eine Gasphase, wobei die Menge der im wesentlichen flüssigen Phase und die Menge der im wesentlichen gasförmigen Phase zeitlich variieren kann, wobei die Gasphase zu einem Kompressions-Pump-Abschnitt mit alternierendem Betrieb geschickt und die Flüssigphase zu einem Pumpabschnitt oder zu dem Kompressions-Pump-Abschnitt mit alternierendem Betrieb geschickt wird, wobei die Abschnitte Teil eines alternierenden Kompressions-Pumpsystems sind,
in welchem vor der Stufe a) man das polyphasische Fluid in eine im wesentlichen gasförmige und eine im wesentlichen flüssige Phase trennt, und in dem man bei den Stufen b), c) und d) die folgenden Vorgänge durchführt:
- man bestimmt das Niveau L der Flüssigkeit oder Schnittstelle Flüssigkeit/Gas in einer Vorrichtung (5) zum Trennen,
- man vergleicht das Niveau L mit einem Schwellenwert L₀,
wenn L größer als L₀ ist, wirkt man auf eine Anordnung von Regelungsmitteln (Vgi, Vli) eines Durchsatzes der Flüssig- und Gasphasen derart ein, dass man den Kompressions-Pump-Abschnitt (3) mit alternierendem Betrieb des alternierenden Kompressions-Pump-Systems von einem Betriebsmodus P₁ für ein im wesentlichen gasförmiges Fluid zu einem Betriebsmodus P₂ für ein im wesentlichen flüssiges Fluid übergehen lässt,
indem man praktisch vollständig ein erstes Kontrollmittel (Vg3) schließt, praktisch vollständig ein zweites Kontrollmittel (Vl3) derart öffnet, dass die Flüssigkeit zum Kompressionsabschnitt geleitet wird und unter Öffnen eines dritten Kontrollmittels (Vl4)
- man kontrolliert das Niveau L permanent,
sobald das Niveau L niedriger als das Schwellenniveau L₂ wird, wirkt man auf die Kontrollmittel eines Durchsatzes ein, um den Kompressionsabschnitt vom Modus P₂ zum Modus P₁ übergehen zu lassen,
indem man praktisch das erste Kontrollmittel (Vg3) vollständig öffnet, indem man praktisch vollständig das zweite Kontrollmittel (Vl3) derart schließt, dass die Gase zum Kompressions-Abschnitt geleitet werden und unter Schließen des dritten Kontrollmittels (Vl4).

9. Verfahren nach Anspruch 8, **dadurch gekennzeichnet, dass** man beim Durchgang vom Modus P₁ zum Modus P₂ die Anfangsrotationsgeschwindigkeit N_{P1} zu einer Rotationsgeschwindigkeit N_{P2} variieren lässt, wobei die Rotationsgeschwindigkeit N_{P2} derart gewählt ist, dass der Befüllungsdruck des Kompressionsabschnitts, den man beim Durchgang eines Gasfluids erhält, im wesentlichen identisch mit dem Befüllungsdruckwert ist, wenn der Abschnitt durch ein Flüssigfluid durchlaufen wird und man umgekehrt die Rotationsgeschwindigkeit beim Übergang vom Modus P₂ zum Modus P₁ variieren lässt.

10. Verfahren nach einem der Ansprüche 8 und 9, **dadurch gekennzeichnet, dass** man fortfährt, die Flüssigkeitströpfchen in der Gasphase in einer Kompressionsstufe zu trennen, die auf der Ebene des alternierenden Kompressions-Pump-Abschnitts angeordnet ist.

11. Verfahren nach Anspruch 8, **dadurch gekennzeichnet, dass**, wenn der Wert L kleiner als L₄ ist, man die Mehrheit der Flüssigfraktion aus dem Pumpabschnitt zur Stufe a) zur Trennung rezykliert.

12. Verfahren nach Anspruch 8, **dadurch gekennzeichnet, dass** man wenigstens eine Fraktion der Gasphase aus dem Kompressionsabschnitt zur Trennvorrichtung derart rezykliert, dass ein Minimalfluiddurchsatz in dem Kompressions-Abschnitt aufrechterhalten wird.

13. Verwendung des Systems nach einem der Ansprüche 1 bis 6 und des Verfahrens nach einem der Ansprüche 7 bis 12 zum Überführen einer bestimmten Energie zur Flüssigphase und zur Gasphase eines Erdölabstroms.

14. Verwendung des Systems nach einem der Ansprüche 1 bis 6 und des Verfahrens nach einem der Ansprüche 7 bis 12 zum Überführen einer bestimmten Energie zur Flüssigphase und zur Gasphase eines feuchten Gases wie ein Kondensationsgas oder ein zugeordnetes Gas.

## Claims

1. System (1) for alternated compression-pumping allowing communication of energy to a fluid, the said fluid being liquid or gaseous, the system being ***characterised by** the fact that* it includes at least the following elements in combination:
- at least one compression-pumping section (50) with alternated operation, suitable to communicate a pressure value to an essentially liquid fluid or to an essentially gaseous fluid, the said compression-pumping section (50) including at least one pipe (51) for introduction of an essentially liquid fluid, at least one pipe (52) for introduction of an essentially gaseous fluid, at least one pipe (53) for evacuation of a fluid having acquired a certain energy value by passage in the said compression section and at least one pipe (54) for evacuation of an essentially liquid fluid,
- means permitting determination of the nature of the said fluid entering the said system, the said means being arranged upstream of the said system,
- means (54, 55, 56, 57) permitting control of the flow of the liquid or gas,
- control-management means (15) permitting variation of the state of the said flow control means so as to cause the compression section to pass from an operating mode suited to gas to an operating mode for liquid and *vice versa.*

2. System as described in claim 1, permitting communication of energy to a polyphase fluid having a composition variable in time, also including:
- at least one pumping section (2) selected to communicate energy to an essentially liquid fluid, the said pumping section including at least one pipe (7) for introduction of an essentially liquid phase and at least one pipe (11) for evacuation of the pumped liquid phase,
the said means permitting determination of the nature of the fluid entering the system including at least one device (5) for separation of the different phases making up the polyphase fluid, the said separation device (5) being connected to a pipe (6) for introduction of the polyphase fluid and to the pipe (10) for evacuation of liquid emanating from the alternated compression-pumping section, the said device (5) including at least one pipe (8) for evacuation of the gaseous phase and at least one pipe (9) for evacuation of the liquid phase, the said separation device (5) being provided with means (C_{L}) permitting detection of the level of the gas-liquid interface of the fluid introduced into the separation device (5),
the said means (Vgi, Vli) permitting control of the flow of the liquid or gaseous phases acting at the level of the different pipes (9, 10, 11a, 11b, 12a, 12b).

3. System as described in claim 2, ***characterised by** the fact that* it includes at least one sub-pipe (12a) for recycling at least a fraction of the essentially gaseous fluid emanating from the compression-pumping section (3) to the separation device (5).

4. System as described in claim 2, ***characterised by** the fact that* it includes at least one pipe (11a) for recycling at least a fraction of the essentially liquid fluid emanating from the pumping section (2) to the separation device (5).

5. System as described in one of claims 2 to 4, ***characterised by** the fact that* the separation device (5) is associated with at least one of the following elements:
- a helical pipe (20) intended to effect the separation of the droplets of liquid of the gaseous phase,
- a series of discs mounted on the said rotation shaft (4), the said rotation shaft extending into the said separator (5).

6. System as described in one of claims 2 to 4, ***characterised by** the fact that* the compression section includes at least one stage for obtaining the separation of the gaseous phase and of the liquid phase in droplet form.

7. Process for communicating energy to a fluid which can be either essentially liquid or essentially gaseous, ***characterised by** the fact that* it includes at least the following steps:
a) the nature is determined of the fluid to which energy is to be communicated,
b) the said fluid is sent, whatever its nature, to a compression-pumping section (50) with alternated operation,
c) simultaneously with step b), the said compression-pumping section with alternated operation is adapted to compression of the fluid when this is essentially gaseous and to pumping of the fluid when this is essentially liquid.

8. Process as described in claim 7, permitting communication of energy to each of the phases of a polyphase fluid including at least a liquid phase and at least a gaseous phase, the quantity of the essentially liquid phase and the quantity of the essentially gaseous phase being variable in time, the said gaseous phase being sent to a compression-pumping section with alternated operation and the said liquid phase being sent to a pumping section or to the said compression-pumping section with alternated operation, the sections forming part of an alternated compression-pumping system,
in which, before step a), the said polyphase fluid is separated into an essentially gaseous phase and an essentially liquid phase,
and in which in steps b), c) and d) the following operations are performed:
- the liquid level L or the liquid-gas interface is determined in a separation device (5),
- the level L is compared with a threshold value L₀,
if L is greater than L₀, action is performed on a set of means (Vgi, Vli) for adjustment of the flow of the liquid and gaseous phases so as to cause the compression-pumping section (3) with alternated operation of the said alternated compression-pumping system to pass from an operating mode P₁ for an essentially gaseous fluid to an operating mode P₂ for an essentially liquid fluid,
by practically entirely closing a first control means (Vg3), practically entirely opening a second control means (Vl3) so as to direct the liquid to the compression section and opening a third control means (Vl4)
- the level of L is continuously controlled,
as soon as the level L becomes lower than a threshold level L₂, action is taken on the flow control means to cause the compression section to pass from mode P₂ to mode P₁,
by practically entirely opening the first control means (Vg3), by practically entirely closing the second control means (Vl3) so as to direct the gas to the compression section and by closing the third control means (V14).

9. Process as described in claim 8, ***characterised by** the fact that,* on passage from mode P₁ to mode P₂, the initial rotational velocity N_{P1} is changed to a rotational velocity N_{P2}, the said rotational velocity N_{P2} being selected in such a manner that the value of the pressure at the delivery of the compression section obtained on passage of a gaseous fluid is substantially identical to the delivery pressure value when the section is passed through by a liquid fluid and, reciprocally, the rotational velocity is changed on passage f rom mode P₂ to mode P₁.

10. Process as described in one of claims 8 and 9, ***characterised by** the fact that* separation of the liquid droplets in the gaseous phase is continued inside a compression stage arranged at the level of the alternated compression-pumping section.

11. Process as described in claim 8, ***characterised by** the fact that* if the value of L is lower than L₄, a majority of the liquid fraction emanating from the pumping section is recycled to the separation step a).

12. Process as described in claim 8, ***characterised by** the fact that* at least a fraction of the gaseous phase emanating from the compression section is recycled to the separation device so as to maintain a minimum flow of fluid in the said compression section.

13. Use of the system as described in one of claim 1 to 6 and of the process as described in one of claims 7 to 12 to transfer a certain energy to the liquid phase and to the gaseous phase of a petroleum effluent.

14. Use of the system as described in one of claim 1 to 6 and of the process as described in one of claims 7 to 12 to transfer a certain energy to the liquid phase and to the gaseous phase of a humid gas, such as a gas with condensate, or an associated gas.
